# EUROPÄISCHE PATENTSCHRIFT

(11) **EP 0 891 260 B1**
(45) Veröffentlichungstag und Bekanntmachung des Hinweises auf die Patenterteilung: **17.05.2000**
(21) Anmeldenummer: 97906188.4
(22) Anmeldetag: 07.03.1997
(51) Int. Cl.: B41L 1/22

(54) **VORDRUCK ZUR VERWENDUNG IN ANSCHLAGFREIEN DRUCKERN**
FORM FOR USE IN NON-IMPACT PRINTERS
FORMULAIRE UTILISABLE SUR IMPRIMANTES SANS IMPACT

(30) Priorität: 26.03.1996 BE 9600268
(43) Veröffentlichungstag der Anmeldung: 20.01.1999
(73) Patentinhaber: Monti N.V.-S.A., 2500 Lier (BE)
(72) Erfinder: VAN DEN BERGH, Theo, B-2270 Herenthout (BE)
(74) Vertreter: Andres, Angelika Maria
(86) Internationale Anmeldenummer: EP9701171
(87) Internationale Veröffentlichungsnummer: WO9735729

(56) Entgegenhaltungen:
- DE-A- 2 730 073
- US-A- 2 360 142
- US-A- 2 535 798

## Beschreibung

Die Erfindung bezieht sich auf einen Vordruck (Formular) zur Verwendung in anschlagfreien (non-impact) Druckern.

DE-A-2 730 073 offenbart einen faltbaren Kohlepapierlosen Durchschreibsatz mit drei bis vier etwa gleichgroßen Abschnitten.

Der Erfindung liegt die Aufgabe zugrunde, einen Vordruck der vorstehend genannten Art zu entwickeln, der nach dem Druck als herkömmliches Durchschreibeformular verwendet werden kann, abgesehen davon, daß er im wesentlichen dazu dient, mittels eines sogenannten anschlagfreien Druckers bedruckt zu werden.

Der erfindungsgemäße Durchschreibsatz ist in Anspruch 1 definiert. Weitere Ausbildungsformen sind in den Unteranspüchen definiert.

Zur Lösung dieser Aufgabe besteht der Vordruck erfindungsgemäß aus vier Abschnitten, wobei der erste Abschnitt den oberen Abschnitt und der vierte Abschnitt den unteren Abschnitt bildet, wobei die einzelnen Abschnitte durch parallele Falzlinien oder Perforierungen voneinander getrennt sind und der obere Abschnitt eine Fläche umfaßt, die gleich der Gesamtfläche der beiden anschließenden Abschnitte ist, über die der obere Abschnitt vor dem Druck gefaltet wird, so daß er nach dem Druckvorgang außerdem über den unteren Abschnitt gefaltet werden kann und auf diesen unteren Abschnitt mittels mechanischer oder chemischer Durchschreibeverfahren ein Bild übertragen werden kann, indem auf den oberen Abschnitt Druck ausgeübt wird.

Weitere Einzelheiten und Vorteile der Erfindung ergeben sich aus der nachfolgenden Beschreibung eines Ausführungsbeispiels eines erfindungsgemäßen Vordrucks für anschlagfreie Druckgeräte, ohne eine Beschränkung der Erfindung darzustellen. Die Bezugsziffern beziehen sich auf die beigefügten Zeichnungen. Es zeigt:
Fig. 1: einen Vordruck nach der Erfindung in geöffnetem Zustand,
Fig. 2: den Vordruck gemäß Fig. 1, wobei der erste Abschnitt gerade über die Abschnitte 2 und 3 gefaltet wird (in dieser Stellung werden die Vordrucke auf den Druckern bearbeitet) und
Fig. 3: den Vordruck nach Fig. 1, wobei der erste Abschnitt außerdem über den Abschnitt 4 gefaltet wird.

Mit anschlagfreien Druckern ist es nicht möglich, einen Text auf nachfolgende Blätter eines mehrlagigen Vordrucks oder Dokuments zu drucken. In der Praxis enthält ein solcher mehrlagiger Vordruck mehrere Durchschläge. Es ist demzufolge offensichtlich, daß mit anschlagfreien Druckern lediglich das obere Blatt des mehrlagigen Dokuments bedruckt werden kann.

Will man nun dennoch einen sogenannten Vordrucksatz (self-copying form) mit anschlagfreien Druckern bedrucken, so muß jedes nachfolgende Blatt einzeln bedruckt werden. In einem weiteren abschließenden Bearbeitungsvorgang werden dann diese Einzelblätter wieder zusammengefügt, zum Beispiel durch Kleben oder eine sonstige Verbindung.

Bei der Erstellung eines Vordrucksatzes müssen die einzelnen Blätter mit der bzw. den erforderlichen chemischen Durchschreibeschicht bzw. -schichten beschichtet werden, für den Fall, daß sie mit anschlagfreien Druckern bedruckt werden, und diese Blätter müssen dann in der richtigen Reihenfolge eingelegt werden.

Dagegen ist es mit den erfindungsgemäßen Vordrucken möglich, mehrlagige Vordrucke zu erstellen. Hierbei handelt es sich um Vordrucke, die aus "Abschnitten" bestehen, wobei die Abschnitte 1 und 4 mit einem anschlagfreien Drucker bedruckt werden können. Nach dem Druck können diese Vordrucke dann als Durchschreibeformulare benutzt werden, indem die nachstehend beschriebenen Durchschreibeverfahren angewendet werden.

Nach einer möglichen Ausführungsform, die in den Figuren Fig. 1, Fig. 2 und Fig. 3 dargestellt ist, besteht der Vordruck aus vier Abschnitten, d.h. den Abschnitten 1, 2, 3 und 4. Abschnitt 1 wird als der obere Abschnitt bezeichnet. Nach diesem Abschnitt 1 folgen die beiden Abschnitte 2 und 3 sowie ein unterer Abschnitt 4. Die einzelnen Abschnitte sind durch Falzlinien 5, 6 und 7 voneinander getrennt (Fig.1, Fig.3).

Durch zweimaliges Falten entlang der Falzlinien 5 und 6 kann der Vordruck in die in der Fig. 3 dargestellte Position gebracht werden (ausgehend von der Position nach Fig. 1 über die Position nach Fig. 2). In der in der Fig. 2 dargestellten gefalteten Position kann der Vordruck auf einem anschlagfreien Drucker bedruckt werden. Der bedruckte Vordrucksatz erfordert keinen weiteren abschließenden Bearbeitungsvorgang zum Zusammenfügen, da er bereits von Anfang an eine physikalische Einheit bildet, d.h. von dem Zeitpunkt an, zu dem er in den anschlagfreien Drucker eingezogen wurde.

Der so erhaltene Vordrucksatz, der in einer ersten Phase mit einem anschlagfreien Drucker bedruckt worden ist, kann danach manuell oder maschinell weiter vervollständigt werden, da er tatsächlich ein Durchschreibeformular ist.

Der Vordruck ist zur Verwendung als Durchschreibesatz geeignet, der in der ersten Phase bereits mit dem anschlagfreien Drucker bedruckt worden ist.

Die Falzlinien 5, 6 und 7 können auch durch Perforierungen gebildet sein. Daraus ergibt sich natürlich, daß der obere Abschnitt 1 und der untere Abschnitt 4 vom Vordruck in einem Arbeitsgang abgetrennt werden können.

Die drei wichtigsten Durchschreibeverfahren können dabei angewendet werden:
Bei dem ersten Verfahren wird auf die Rückseite von Abschnitt 1 eine durch mechanische Krafteinwirkung abzutragende Schicht aufgetragen. Ein Beispiel dafür sind Vordrucke mit einer karbonierten Rückseite (wie bei Flugscheinen). Wenn Abschnitt 1 über den Abschnitten 2 und 3 liegt und auf Abschnitt 1 Druck ausgeübt wird, entsteht auf den Abschnitten 2 und 3 ein Bild. Wird der Abschnitt 1 danach über den Abschnitt 4 gefaltet und mit Druck beaufschlagt, entsteht auch auf Abschnitt 4 ein Bild.

Beim zweiten Verfahren wird auf den Abschnitt 1 eine chemische Schicht aufgetragen, eine weitere chemische Schicht auf Abschnitt 4 und eventuell auch auf die Abschnitte 2 und 3. Ein Bild kann nur dann entstehen, wenn Abschnitt 1 mit Druck beaufschlagt wird, so daß auf den Abschnitten 2 und 3 eine chemische Reaktion stattfindet und dadurch ein Bild entsteht, oder wenn, nachdem Abschnitt 1 außerdem über Abschnitt 4 gefaltet wird, auf Abschnitt 1 Druck ausgeübt wird, so daß auf Abschnitt 4 eine chemische Reaktion stattfindet und dadurch ein Bild entsteht.

Beim dritten Verfahren bleibt Abschnitt 1 unbeschichtet. Es wird jedoch eine chemische Schicht auf Abschnitt 4 und eventuell auch auf die Abschnitte 2 und 3 aufgetragen. Diese chemische Schicht unterliegt einer Verfärbung (Entstehung eines Bildes), wenn sie mit Druck beaufschlagt wird. Befindet sich eine solche selbstreagierende Schicht auf den Abschnitten 2 und 3 und wird auf Abschnitt 1 ein Druck ausgeübt, so entsteht auf den Abschnitten 2 und 3 ein Bild. Befindet sich diese selbstreagierende Schicht auf dem Abschnitt 4 und wird der Abschnitt 1 außerdem über den Abschnitt 4 gefaltet, kann unter Druckeinwirkung auf den Abschnitt 1 ein Bild auf dem Abschnitt 4 entstehen.

Der erfindungsgemäße Vordruck vereint somit die Vorteile eines anschlagfreien Druckers mit den Möglichkeiten, die herkömmliche Durchschreibeverfahren bieten. Diese Durchschreibeverfahren sind mechanische Druckverfahren, die folgende Nachteile aufweisen: Geräuschbelästigung und Einschränkungen hinsichtlich Layout und Schriftarten.

Bei anschlagfreien Druckern hingegen werden diese Nachteile vollständig vermieden. Leistungsfähige Laser- oder Tintenstrahldrucker (anschlagfrei) bieten die Möglichkeit, die gesamte Druckseite bei Kleinstauflagen auf üblichem Papier selbst zu drucken.

Mit dem erfindungsgemäßen Vordruck besteht somit die Möglichkeit, in einer späteren Phase jederzeit einen Text, eine Zeichnung oder eine Unterschrift mittels herkömmlicher Durchschreibeverfahren aufzutragen. Ein Vordruck nach der Erfindung zeichnet sich somit durch eine besonders hohe "Flexibilität" oder Anpassungsfähigkeit aus.

## Patentansprüche

1. Durchschreibsatz für einen anschlagfreien Drucker,
**dadurch gekennzeichnet,**
daß der Durchschreibsatz aus vier Abschnitten (1,2,3,4) besteht, einem oberen Abschnitt (1), zwei mittleren Abschnitten (2,3) und einem unteren Abschnitt (4), daß der obere Abschnitt (1) eine Fläche umfaßt, die gleich der Gesamtfläche der beiden mittleren Abschnitte (2,3) ist,
daß zwischen den einzelnen Abschnitten parallele Falzlinien oder Perforierungen (5,6,7) vorgesehen sind,
daß der obere Abschnitt (1) und/oder der untere Abschnitt (4) eine Durchschreibbeschichtung aufweisen,
daß der obere Abschnitt (1) über die beiden mittleren Abschnitte (2,3) faltbar ist, damit der Durchschreibsatz in einem anschlaglosen Drucker behruckbar ist,
und daß der obere Abschnitt (1) über den unteren Abschnitt (4) faltbar ist, und auf den unteren Abschnitt (4) ein Bild mittels der Durchschreibbeschichtung übertragen wird indem der oberen Abschnitt (1) mit Druck beaufschlagt wird.

2. Durchschreibsatz nach Anspruch 1,
**dadurch gekennzeichnet,**
daß auf den oberen Abschnitt (1) eine durch mechanische Krafteinwirkung abzutragende Schicht, unter anderem aus Karbon, aufgetragen ist, so daß bei einer Druckbeaufschlagung auf den oberen Abschnitt (1) auf den mittleren Abschnitten (2) und (3) ein Bild entsteht.

3. Durchschreibsatz nach Anspruch 1,
**dadurch gekennzeichnet,**
daß auf den oberen Abschnitt (1) eine durch mechanische Krafteinwirkung abzutragende Schicht, unter anderem aus Karbon, aufgetragen ist, so daß nach dem Falten des oberen Abschnitts (1) über den unteren Abschnitt (4) durch Druckbeaufschlagung auf den oberen Abschnitt (1) ein Bild auf dem unteren Abschnitt (4) entsteht.

4. Durchschreibsatz nach Anspruch 1,
**dadurch gekennzeichnet,**
daß mindestens auf den oberen Abschnitt (1) und den unteren Abschnitt (4) eine chemische Schicht aufgetragen ist, so daß bei einer Druckbeaufschlagung auf den oberen Abschnitt (1), der über den unteren Abschnitt (4) gefaltet ist, auf dem unteren Abschnitt (4) ein Bild entsteht.

5. Durchschreibsatz nach Anspruch 1,
**dadurch gekennzeichnet,**
daß auf die mittleren Abschnitte (2, 3) eine chemische Schicht aufgetragen ist, so daß bei einer Druckbeaufschlagung auf den oberen Abschnitt (1), der über die mittleren Abschnitte (2, 3) gefaltet ist, auf den mittleren Abschnitten (2, 3) ein Bild entsteht.

6. Durchschreibsatz nach Anspruch 1,
**dadurch gekennzeichnet,**
daß auf den unteren Abschnitt (4) eine selbstreagierende Schicht aufgetragen ist, so daß nach dem Falten von dem oberen Abschnitt (1) über den unteren Abschnitt (4) und durch eine Druckbeaufschlagung auf den oberen Abschnitt (1) ein Bild auf dem unteren Abschnitt (4) entsteht.

7. Durchschreibsatz nach Anspruch 1,
**dadurch gekennzeichnet,**
daß auf den mittleren Abschnitten (2, 3) eine selbstreagierende Schicht aufgetragen ist, so daß nach dem Falten von dem oberen Abschnitt (1) über die mittleren Abschnitte (2, 3) und durch eine Druckbeaufschlagung auf den oberen Abschnitt (1) ein Bild auf den mittleren Abschnitten (2, 3) entsteht.

## Claims

1. A self-copying set for a non-impact printer,
**characterized in that** the self-copying set is made up of four sections (1, 2, 3, 4), including one upper section (1), two middle sections (2, 3), and one lower section (4),
that the upper section (1) comprises an area that equals the total area of the two middle sections (2, 3),
that parallel folding lines or perforations (5, 6, 7) are provided between the individual sections,
that the upper section (1) and/or the lower section (4) include a self-copying coating,
that the upper section (1) is foldable over the two middle sections (2, 3) to enable the self-copying set to be printed in a non-impact printer, and
that the upper section (1) is foldable over the lower section (4) and an image is transferred to the lower section (4) by means of the copy coating by the application of pressure to the upper section (1).

2. The self-copying set as claimed in claim 1, **characterized in that** a coating made, among other things, of carbon and needing to be removed by mechanical force application is applied to the upper section (1), causing an image to be produced on the middle sections (2) and (3) when pressure is applied to the upper section (1).

3. The self-copying set as claimed in claim 1, **characterized in that** a coating made, among other things, of carbon and needing to be removed by mechanical force application is applied to the upper section (1), causing, after the upper section (1) is folded over the lower section (4), an image to be produced on the lower section (4) by the application of pressure to the upper section (1) .

4. The self-copying set as claimed in claim 1, **characterized in that** a chemical coating is applied at least to the upper section (1) and the lower section (4), causing an image to be produced on the lower section (4) when pressure is applied to the upper section (1) which is folded over the lower section (4).

5. The self-copying set as claimed in claim 1, **characterized in that** a chemical coating is applied to the middle sections (2, 3), causing an image to be produced on the middle sections (2, 3) when pressure is applied to the upper section (1) which is folded over the middle sections (2, 3).

6. The self-copying set as claimed in claim 1, **characterized in that** a self-reacting coating is applied to the lower section (4), causing an image to be produced on the lower section (4) after the upper section (1) is folded over the lower section (4) and by an application of pressure to the upper section (1).

7. The self-copying set as claimed in claim 1, **characterized in that** a self-reacting coating is applied to the middle sections (2, 3), causing an image to be produced on the middle sections (2, 3) after the upper section (1) is folded over the middle sections (2, 3) and by an application of pressure to the upper section (1).

## Revendications

1. Liasse de papier autocopiant pour une imprimante sans impact,
**caractérisée en ce que** la liasse de papier autocopiant se compose de quatre sections (1, 2, 3, 4), une section supérieure (1), deux sections médianes (2, 3), et une section inférieure (4),
en ce que la section supérieure (1) comprend une surface qui est égale à l'ensemble de la surface totale des deux sections médianes (2, 3),
en ce que, entre les différentes sections, des lignes parallèles de pliage ou des perforations (5, 6, 7) sont prévues,
en ce que la section supérieure (1) et/ou la section inférieure (4) présentent un revêtement autocopiant,
en ce que la section supérieure (1) peut se replier au-dessus des deux sections médianes (2, 3) de façon à ce que la liasse de papier autocopiant puisse être imprimée par une imprimante sans impact,
et en ce que la section supérieure (1) peut se replier au-dessus de la section inférieure (4) et que, sur la section inférieure (4), une image est transmise au moyen du revêtement autocopiant par une sollicitation de pression sur la section supérieure (1).

2. Liasse de papier autocopiant selon la revendication 1,
**caractérisée en ce que** sur la section supérieure (1) est appliquée une couche, entre autre de carbone, destinée à s'user sous l'action de forces mécaniques, de façon à ce que, lors d'une sollicitation de pression sur la section supérieure (1), une image se produise sur les sections médianes (2) et (3).

3. Liasse de papier autocopiant selon la revendication 1,
**caractérisée en ce que** sur la section supérieure (1) est appliquée une couche, entre autre de carbone, destinée à s'user sous l'action de forces mécaniques, de façon à ce que, après que l'on a replié la section supérieure (1) au-dessus de la section inférieure (4), par une sollicitation de pression sur la section supérieure (1) une image se produise sur la section inférieure (4).

4. Liasse de papier autocopiant selon la revendication 1,
**caractérisée en ce que** au moins sur la section supérieure (1) et sur la section inférieure (4) une couche chimique est appliquée de façon à ce que, lors d'une sollicitation de pression sur la section supérieure (1), qui est repliée au-dessus de la section inférieure (4), une image se produise sur la section inférieure (4).

5. Liasse de papier autocopiant selon la revendication 1,
**caractérisée en ce que** sur les sections médianes (2, 3) une couche chimique est appliquée de façon à ce que, lors d'une sollicitation de pression sur la section supérieure (1), qui est repliée au-dessus des sections médianes (2, 3), une image se produise sur les sections médianes (2, 3).

6. Liasse de papier autocopiant selon la revendication 1,
**caractérisée en ce que** sur la section inférieure (4) une couche autoréactive est appliquée de façon à ce que, après que l'on a replié la section supérieure (1) au-dessus de la section inférieure (4) et par une sollicitation de pression sur la section supérieure (1), une image se produise sur la section inférieure (4).

7. Liasse de papier autocopiant selon la revendication 1,
**caractérisée en ce que** sur les sections médianes (2, 3) une couche autoréactive est appliquée de façon à ce qu'après que l'on a replié la section supérieure (1) au-dessus des sections médianes (2, 3) et par une sollicitation de pression sur la section supérieure (1), une image se produise sur les sections médianes (2, 3).
